# EUROPÄISCHE PATENTSCHRIFT

(11) **EP 0 040 831 B1**
(45) Veröffentlichungstag und Bekanntmachung des Hinweises auf die Patenterteilung: **03.04.1985**
(21) Anmeldenummer: 81103929.6
(22) Anmeldetag: 21.05.1981
(51) Int. Cl.: B65C 1/02, B65C 9/18, B65C 9/42

(54) **Etikettiervorrichtung**
Labelling machine
Etiqueteuse

(30) Priorität: 22.05.1980 DE 3019506
(43) Veröffentlichungstag der Anmeldung: 02.12.1981
(73) Patentinhaber: Klinger, Max H., D-4901 Hiddenhausen 1 (DE)
(72) Erfinder: Klinger, Max H., D-4901 Hiddenhausen 1 (DE)
(74) Vertreter: TER MEER STEINMEISTER & PARTNER GbR

## Beschreibung

Die Erfindung betrifft eine Etikettiervorrichtung zur Überführung von selbstklebenden Etiketten von einem Trägerband auf Produkte bzw. deren Verpackung, mit einem quer über die Förderbahn der Produkte oder der Verpackung verlaufenden Transportband, an dessen einem Ende seitlich der Förderbahn eine Abziehkante zur Umlenkung des Trägerbandes und Übertragung der Etiketten auf das Transportband angeordnet ist.

Derartige Etikettiervorrichtungen dienen dazu, selbstklebende Etiketten auf eine kontinuierlich zugeführte Reihe von Produkten oder ein kontinuierlich zugeführtes Verpakkungs-Bahnmaterial zu übertragen. Die Etiketten werden auf einem Trägerband seitlich der Förderbahn der Produkte oder der Verpackung zugeführt, dort über eine spitzwinklige Abziehkante von der Trägerbahn abgezogen und auf ein quer über die Förderbahn der Produkte verlaufendes Transportband übertragen, von dem sie abgenommen und auf die Produkte aufgedrückt werden. (Siehe z.B. DE.A.2647556 und FR.A.2343653).

Durch geeignete Steuerung des Antriebs des Etiketten-Trägerbandes kann der Zeitpunkt der Abgabe der Etiketten an der Abziehkante und damit der Überführung auf das Transportband bestimmt werden. Sofern, wie es in vielen Fällen der Fall ist, auf der Förderbahn nebeneinander mehrere Produkte gleichzeitig zugeführt werden und dementsprechend mehrere Etiketten in Abständen nacheinander auf das Transportband übertragen werden müssen, erfolgt die Steuerung der Position und der Abstände der Etiketten auf dem Transportband über ein die Abstände der Produkte und die Geschwindigkeit des Transportbandes berücksichtigendes Programm, durch das die Bewegung des Trägerbandes und damit die Abgabe der Etiketten gesteuert werden kann. Die Aufstellung eines derartigen Programms erfordert eine Reihe von komplizierten Rechenvorgängen und setzt im übrigen eine genaue Einhaltung sämtlicher Bewegungsgeschwindigkeiten voraus.

Positions-Korrekturen der Etiketten in bezug auf die Produkte oder deren Verpackung sind daher im laufenden Betrieb allenfalls insoweit möglich, als der Abgabezeitpunkt für alle Etiketten vor-oder zurückgestellt oder der Abstand aller Etiketten gleichmäßig geändert werden kann. Weitergehende Postionsänderungen erfordern die Verwendung eines vollständig neuen Programms.

In der Praxis ist es jedoch vielfach erforderlich oder zumindest wünschenswert, Feinkorrekturen für die Position der Etiketten in jeder der nebeneinander zugeführten Produkt-Reihen vornehmen zu können, etwa, weil die Produkte in unterschiedlichen Abständen oder unterschiedlicher Orientierung zugeführt werden, eine Etikettierung in unterschiedlichen Positionen der Produkte vorgesehen ist oder dergleichen.

Der Erfindung liegt daher die Aufgabe zugrunde, eine Etikettiervorrichtung des Gattungsbegriffs derart auszubilden, daß eine Einstellung der Etikettier-Position quer zur Förderbahn an Ort und Stelle und in einfacher Weise möglich ist.

Diese Aufgabe wird erfindungsgemäß bei einer Etikettiervorrichtung der eingangs genannten Art gelöst durch einen quer über die Förderbahn gegenläufig-synchron zu dem Transportband beweglichen Geber und wenigstens einen seitlich der Bewegungsbahn des Gebers angeordneten, quer zur Förderbahn verstellbaren Sensor zur Abtastung des Gebers, der ein den Antrieb des Etiketten-Trägerbandes steuerndes Signal beim Passieren des Gebers abgibt.

Der Sensor oder vorzugsweise mehrere Sensoren werden auf bestimmte Punkte der gewünschten Etikettier-Position, beispeilsweise auf die Längsmittellinie der Etiketten eingestellt. Während der Bewegung des Transportbandes passiert der Geber, von der der Etikettenzufuhr gegenüberliegenden Seite der Förderbahn her, nacheinander die Sensoren, so daß die Sensoren nacheinander ein Signal zum Vorrücken des Antriebs des Etiketten-Trägerbandes liefern und jeweils ein Etikett auf das Transportband übertragen wird. Nachdem das Transportband beispielsweise mit drei aufeinander folgenden Etiketten besetzt worden ist, werden die Etiketten auf die Produkte aufgedrückt. Es ist dabei stets gewährleistet, daß sich die Etiketten jeweils in den Positionen der Sensoren befinden, die auf die gewünschte Etikettierposition eingestellt werden können. Da es keinerlie Schwierigkeiten bereitet, die Bewegung des Gebers gegenläufig mit der Bewegung des Transportbandes zu synchronisieren, entsprechen die Positionen der Etiketten auf dem Trnasportband stets sehr genau den Positionen der Sensoren. Zur Korrektur dieser Positionen können die Sensoren beispielsweise auf einer quer über die Förderbahn verlaufenden Schiene verstellt werden.

Die Sensoren können beispielsweise Lichtschranken, jedoch auch anderweitige Abtastschalter beliebiger und bekannter Art sein.

Der Geber, beispielsweise ein von Lichtschranken erfaßbarer Geberfinger, kann beispielsweise auf einem endlosen Band oder einer endlosen Kette montiert sein, die gegenläufig-synchron zu dem Transportband antreibbar ist.

Das Transportband kann beispielsweise ein perforiertes Band sein, das über einen Saugkasten läuft. Derartige Förderer sind an sich bekannt. Sie bieten hier den Vorteil, daß die Etiketten nach dem Abziehen von ihrem Trägerband auf der nicht-klebenden Seite festgehalten und angesaugt werden können und sodann mit der außen liegenden, klebenden Seite unmittelbar auf die Produkte aufgedrückt werden können.

Weitere Einzelheiten der Erfindung ergeben sich aus den Unteransprüchen.

Im Folgenden werden bevorzugte Ausführungsbeispiels der Erfindung anhand der beigefügten Zeichnung näher erläutert.
Fig. 1 ist ein schematische Seiten-Teilansicht einer erfindungsgemäßen Etikettiervorrichtung;
Fig. 2 ist eine schematische Schnittdarstellung entsprechend der Linie 2-2 in Fig. 1;
Fig. 3 ist eine ähnliche Darstellung entsprechend der Linie 3-3 in Fig. 1;
Fig. 4 veranschlaulicht eine erste Verwendungsmöglichkeit für die Etikettiervorrichtung;
Fig. 5 ist eine schematische Draufsicht zu Fig. 4;
Fig. 6 zeigt eine zweite Einsatzmöglichkeit in schematischer Draufsicht.

In Fig. 1 ist in stark vereinfachter Darstellung zunächst eine Materialbahn 10 eines Verpackungsmaterials gezeigt, die im dargestellten Beispiel entsprechend dem Pfeil 12 kontinuierlich bewegt und beispielsweise in einer nicht gezeigten, anschließenden Station auf Verpackungsbehälter aufgeschweißt und abgetrennt wird. Quer über die Breit der Materialbahn 10 verläuft ein Transportband 14 mit einer geeigneten gewebten oder in anderer Weise perforierten Struktur, das durch Umlenkrollen 16 und 18 (Fig. 2) geführt und angetrieben wird. Wie aus Fig. 2 bervorgeht, verläuft das Transportband 14 im Bereich der Materialbahn 10 über einen Saugkasten 20, der in nicht gezeigter Weise zum Transportband 14 hin zumindest teilweise offen und im übrigen über eine Rohrleitung 22 mit einer nicht gezeigten Unterdruckquelle verbunden ist. Derartige Saugförderer sind für sich bekannt und sollen daher nicht näher erläutert werden.

Wie aus Fig. 2 hervorgeht, befindet sich seitlich der Materialbahn 10 eine Zufuhreinrichtung 24für Etiketten. Die selbstklebenden Etiketten 26 befinden sich auf einem Trägerband 28, das von einer Vorratsrolle 30 abgezogen wird. Das Trägerband 28 wird um eine spitzwinklige Abziehkante 32 am seitlichen Rand der Materialbahn 10 herumgezogen und gibt dabei Etiketten derart an das Transportband 14 ab, daß die nicht-klebenden Seiten auf dem Transportband liegen und die Etiketten durch den Saugkasten 20 festgehalten werden. Das leere Trägerband 28 läuft sodann auf eine Trägerbandrolle 34 auf, die beispielsweise einen nicht gezeigten, steuerbaren Antrieb für das Trägerband enthalten kann.

Wie später näher erläutert werden soll, werden die Etiketten 26 nacheinander in geeigneten Abständen auf das Transportband 14 überführt. Wenn die Etiketten die gewünschte seitliche Verteilung quer über der Materialbahn 10 erreicht haben, wird das Transportband 14 angehalten, und die Materialbahn 10 wird mit Hilfe einer Andrückplatte 36 in Richtung des Pfeiles 38 gegen die freiliegende klebende Seite der Etiketten gedrückt, so daß diese unmittelbar auf der Materialbahn 10 anhaften. Ggf. kann der Unterdruck in dem Saugkasten im gleichen Takt vorübergehend abgebaut werden.

Ein wesentliches Merkmal der Erfindung befaßt sich mit der genauen und einfachen Einstellung der Position der Etiketten in Richtung quer zu der Materialbahn 10. In diesem Zusammenhang wird insbesondere auf Fig. 3 in Verbindung mit Fig. 1 bezug genommen. In dem in Fig. 3 gezeigten Beispiel verläuft quer über die Materialbahn 10 eine Schiene 40, auf der eine Anzahl von Sensoren, im dargestellten Beispiel Lichtschranken 42, 44, 46 längsverstellbar angeordnet sind.

Die Lichtschranken dienen zum Erfassen eines Gebers 48, etwa eines die Lichtschranken passierenden Fingers, der eine Bewegung quer über die Materialbahn 10 ausführt, die genau gegenläufig-synchron in bezug auf die Bewegung des Transportbandes 14 ist. Beim Beginn der Übertragung der Etiketten für eine Reihe von nebeneinanderliegenden Produkten auf das Transportband befindet sich der Geber 48 im wesentlichen in der in Fig. 2 gezeigten, der Zufuhreinrichtung 24 gegenüberliegenden Position. Mit der fortlaufenden Bewegung des unteren Trums des Transportbandes 14 von rechts nach links in Fig. 3 bewegt sich der Geber 48 zunehmend von links nach rechts. Der Geber passiert dabei die einzelnen Lichtschranken 42, 44, 46, die jeweils einen Impuls an den Antrieb der Zufuhreinrichtung 24 abgeben, durch den das Trägerband 28 derart vorgerückt wird, daß ein Etikett 26 auf das Transportband 14 überführt wird.

Es ist erkennbar, daß die Positionen der Etiketten 26 auf dem aufgefüllten Transportband 14 auf diese Weise genau den Positionen der Lichtschranken 42, 44, 46 entsprechen. Durch geeignete Zuordnung der Geber-Position in bezug auf den Zeitpunkt der Übertragung der Etiketten auf das Transportband 14 können die Lichtschranken beispielsweise in der Längsmittellinie der Etiketten liegen, wie es in Fig. 3 gezeigt ist. Zur genauen Koordinierung der Lichtschranken mit einer gewünschten Position der Etiketten ist vorzugsweise in der Synchron-Koppelung zwischen dem Transportband 14 und dem Geber 48 eine nicht gezeigte Verstelleinrichtung vorgesehen.

Der Geber 48 kann mit einem nicht gezeigten Linear-Antrieb verbunden sein. Eine besonders einfache, gegenläufige Synchronisation ergibt sich jedoch, wenn der Geber 48 auf einem endlosen Band oder einen endlosen Kette 50 befestigt ist, die um Zahnräder 52, 54, 56 umläuft und mit dem Antrieb des Transportbandes 14, beispielsweise über ein Umkehrzahnrad synchronisiert ist.

Fig. 4 und 5 veranschlaulichen in vereinfachter Form ein Anwendungsbeispiel für die Etikettiervorrichtung. Das Transportband 14 mit den Etiketten 26 verläuft quer über ein Förderband 58, auf dem sich Dosen 60, 62, 64 befinden. Im dargestellten Beispiel weisen die in Längsrichtung zugeführten Reihen der Dosen 60, 62, 64 unterschiedliche Abstände auf. Die Abgabeposition der Etiketten kann daher ohne Schwierigkeiten und an Ort und Stelle an die Einlaufposition der Dosen unterhalb der Etikettiervorrichtung angepaßt werden.

Fig. 6 zeigt ein Anwendungsbeispiel, das im wesentlichen einer Draufsicht der Figuren 2 und 3 entspricht. Auf eine kontinuierlich zugeführte Materialbahn 10 werden Etiketten 26 in der beschriebenen Weise aufgebracht. Aus der Materialbahn 10 werden anschließend Deckel 66 gebildet, die beispielsweise auf nicht gezeigt Schalen aus Kunststoff aufgeschweißt werden.

Es liegt auf der Hand, daß insbesondere im Hinblick auf den Geber und dessen gegenläufigen Antrieb sowie in Bezug auf die Abtastung des Gebers Abwandlungen gegenüber der beschriebenen Ausführungsform durch Verwendung anderer üblicher Antriebs- und Abtastmechanismen möglich sind.

Ein besonderer Vorteil der Erfindung liegt darin, daß durch den Geber und die Sensoren für jede Etiketten-Reihe die Position der einzelnen Etiketten und deren Abstände unmittelbar anhand des Weges ermittelt werden, den der Geber zurücklegt. Da das Transportband und der Geber den gleichen Weg zurücklegen, stimmen die Positionen der Sensoren, die den Geber abtasten, und der Etiketten auf dem Transportband, die entsprechend den Impulsen der Sensoren angebracht werden, sehr genau überein. Diese Übereinstimmung ist unabhängig von der Fördergeschwindigkeit der Produkte oder des Verpackungsmaterials und der Laufgeschwindigkeit des Transportbandes. Demgegenüber ist es bei einer Programmspeicherung des Abgabezeitpunkts der Etiketten als Zeit-Information unerläßlich, daß die Geschwindigkeit des Transportbandes genau eingehalten wird.

Der Geber kann ggf. auch auf dem Rücklauftrum des Transportbandes 14 angebracht sein, das eine gegenläufig-synchrone Bewegung zu dem die Etiketten aufnehmenden Trum des Transportbandes ausführt. Die Anordnung von Geber und Sensor für die Steuerung des Etiketten-Antriebes ist selbstverständlich austauschbar.

## Patentansprüche

1. Etikettiervorrichtung zur Überführung von selbstklebenden Etiketten (26) von einem Trägerband (28) auf Produkte (60, 62, 64) bzw. deren Verpackung, mit einem quer über die Förderbahn (10, 58) der Produkte oder der Verpackung verlaufenden Transportband (14), an dessen einem Ende seitlich der Förderbahn eine Abziehkante (32) zur Umlenkung des Trägerbandes und Übertragung der Etiketten auf das Transportband angeordnet ist, gekennzeichnet, durch einen quer über die Förderbahn (10, 58) gegenlaufig-synchron zu dem Transportband (14) beweglichen Geber (48) und wenigstens einen seitlich der Bewegungsbahn des Gebers angeordneten, quer zu der Förderbahn verstellbaren Sensor (42, 44, 46) zur Abtastung des Gebers, der ein den Antrieb des Etiketten-Trägerbandes (28) steuerndes Signal beim Passieren des Gebers abgibt.

2. Etikettiervorrichtung nach Anspruch 1, dadurch gekennzeichnet, daß der Geber (48) auf einem endlosen Band oder einer endlosen Kette (50) angebracht ist, das bzw. die gegenläufig-synchron zu dem Transportband (14) antriebbar ist.

3. Etikettiervorrichtung nach Anspruch 1 oder 2, dadurch gekennzeichnet, daß der Sensor eine Lichtschranke (42, 44, 46) ist.

4. Etikettiervorrichtung nach einem der Ansprüche 1 bis 3, dadurch gekennzeichnet, daß wenigstens drei Sensoren (42, 44, 46) auf einer quer über die Förderbahn (10, 58) verlaufenden Schiene (40) angeordnet sind.

5. Etikettiervorrichtung nach einem der Anspruch 1 bis 4, dadurch gekennzeichnet, daß das Transportband (14) für die Etiketten (26) ein perforiertes, die Etiketten mit der nicht-klebenden Seite aufnehmendes Band ist, das über einen mit einer Unterdruckquelle verbundenen Saugkasten (20) läuft.

6. Etikettiervorrichtung nach Anspruch 5, dadurch gekennzeichnet, daß das Band aus einem Kunststoff-Gewebe besteht.

7. Etikettiervorrichtung nach einem der Ansprüche 1 bis 6, dadurch gekennzeichnet, daß die Produkte (60, 62, 64) bzw. deren Verpackung in der Etikettierstation gegeb das Transportband (14) andrückbar sind.

8. Etikettiervorrichtung nach Anspruch 7, für die Etikettierung eines Verpackungs-Bahnmaterials, gekennzeichnet, durch eine quer über die Materialbahn (10) verlaufende Andrückplatte (36) in der Etikettierstation, die im wesentlichen mit dem Saugkasten (20) ausgerichtet ist und auf der gegenüberliegenden Seite der Materialbahn angeordnet und gegen den Saugkasten beweglich ist.

## Revendications

1. Dispositif d'étiquetage pour le transfert d'étiquettes auto-collantes (26) d'une bande-support (28) sur des produits (60, 62, 64) ou leur emballage, comprenant une bande transporteuse (14) se déplaçant transversalement au-dessus de la voie de convoyage (10, 58) des produits ou de l'emballage, bande transporteuse à une extrémité de laquelle est disposé sur le côté de la voie de convoyage une arête d'arrachement (32) pour le renvoi de la bande-support et le transfert des étiquettes sur la bande transporteuse, caractérisé par le fait qu'il comprend un indicateur (48) mobile transversalement au-dessus de la voie de convoyage (10, 58), synchronisé à contre-sens par rapport à la bande transporteuse (14) et au moins un capteur (42, 44, 46) disposé sur le côté du trajet de déplacement de l'indicateur, réglable transversalement par rapport à la voie de convoyage, capteur destiné à détecter le passage de l'indicateur et qui émet, lors du passage de l'indicateur un signal commandant l'entraînement de la bande-support (28) des étiquettes.

2. Dispositif d'étiquetage selon la revendication 1, caractérisé par le fait que l'indicateur (48) est fixé sur une bande sans fin ou sur une chaîne sans fin (50) qui peut être entraînée en synchronisme et à contre-sens par rapport à la bande transporteuse (14).

3. Dispositif d'étiquetage selon l'une des revendications 1 ou 2, caractérisé par le fait que le capteur est une cellule photo-électrique (42, 44, 46).

4. Dispositif d'étiquetage selon l'une quelconque des revendications 1 à 3, caractérisé par le fait qu'au moins trois capteurs (42, 44, 46) sont disposés sur un rail (40) passant transversalement sur la voie de convoyage (10, 58).

5. Dispositif d'étiquetage selon l'une quelconque des revendications 1 à 4, caractérisé par le fait que la bande transporteuse (14) pour les étiquettes (26) est une bande perforée recevant les étiquettes par leur côté non adhésif, et qui passe par dessus un caisson d'aspiration (20) relié à une source de pression négative.

6. Dispositif d'étiquetage selon la revendication 5, caractérisé par le fait que la bande est constituée d'un tissu en matière synthétique.

7. Dispositif d'étiquetage selon l'une des revendications 1 à 6, caractérisé par le fait que les produits (60, 62, 64) ou leur emballage peuvent être pressés contre la bande transporteuse 14 dans le poste d'étiquetage.

8. Dispositif d'étiquetage selon la revendication 7, pour l'étiquetage d'un matériau d'emballage en forme de nappe, caractérisé par le fait qu'il comprend une plaque de pression (36) s'étendant transversalement par rapport à la nappe de matériau (10) au poste d'étiquetage, plaque qui est sensiblement alignée avec le caisson d'aspiration (20), disposée sur le côté opposé de la nappe de matériau, et mobile ver ledit caisson d'aspiration.

## Claims

1. Labelling apparatus for transferring self-adhesive labels (26) from a carrier strip (28) onto products (60, 62, 64) or their packaging, with a conveyor belt (14) which extends transversely over the feed track (10, 58) of the products or packaging and at one end of which is located laterally relative to the feed track a pull-off edge (32) for deflecting the carrier strip and transferring the labels onto the conveyor belt, characterised by an indicator (48) movable transversely over the feed track (10, 58) in synchronism with but in the opposite direction to the conveyor belt (14), and by at least one sensor (42, 44, 46) which is arranged laterally relative to the path of movement of the indicator and is adjustable transversely to the feed track and which is intended for sensing the indicator and, when it passes the indicator, emits a signal controlling the drive of the label carrier strip (28).

2. Labelling apparatus according to Claim 1, characterised in that the indicator (48) is attached to an endless belt or endless chain (50) which can be driven in synchronism with but in the opposite direction to the conveyor belt (14).

3. Labelling apparatus according to Claim 1 or 2, characterised in that the sensor is a light barrier (42, 44, 46).

4. Labelling apparatus according to one of Claims 1 to 3, characterised in that at least three sensors (42, 44, 46) are arranged on a rail (40) extending transversely over the feed track (10, 58).

5. Labelling apparatus according to one of Claims 1 to 4, characterised in that the conveyor belt (14) for the labels (26) is a perforated belt which receives the labels on their non-adhesive side and which runs over a suction box (20) connected to a vacuum source.

6. Labelling apparatus according to Claim 5, characterised in that the belt consists of a plastic fabric.

7. Labelling apparatus according to one of Claims 1 to 6, characterised in that the products (60, 62, 64) or their packaging can be pressed against the conveyor belt (14) in the labelling station.

8. Labelling apparatus according to Claim 7, for the labelling of packaging web material, characterised by a pressure plate (36) in the labelling station which extends transversely over the web of material (10) and is aligned essentially with the suction box (20) and which is located on the opposite side of the web of material and is movable against the suction box.
